# EUROPÄISCHE PATENTSCHRIFT

(11) **EP 2 356 053 B1**
(45) Veröffentlichungstag und Bekanntmachung des Hinweises auf die Patenterteilung: **26.02.2014**
(21) Anmeldenummer: 09778236.1
(22) Anmeldetag: 01.09.2009
(51) Int. Cl.: B65H 23/188

(54) **VERFAHREN ZUR BAHNSPANNUNGSEINSTELLUNG**
METHOD OF ADJUSTING WEB TENSIONING
PROCÉDÉ DE RÉGLAGE DE LA TENSION D'UNE BANDE

(30) Priorität: 06.11.2008 DE 102008056132
(43) Veröffentlichungstag der Anmeldung: 17.08.2011
(73) Patentinhaber: Robert Bosch GmbH, 70469 Stuttgart (DE)
(72) Erfinder: SCHULTZE, Stephan, 97816 Lohr (DE); SCHNABEL, Holger, 97209 Veitshöchheim (DE); GOEB, Mario, 97080 Würzburg (DE)
(74) Vertreter: Thürer, Andreas
(86) Internationale Anmeldenummer: PCT/EP2009/006310
(87) Internationale Veröffentlichungsnummer: WO 2010/051874

(56) Entgegenhaltungen:
- EP-A- 1 505 025
- EP-A- 1 795 470
- WO-A-02/07974

## Beschreibung

Die vorliegende Erfindung betrifft ein Verfahren zur Bahnspannungseinstellung bei einer Bearbeitungsmaschine, ein entsprechendes Computerprogramm sowie ein entsprechendes Computerprogrammprodukt.

Obwohl nachfolgend hauptsächlich auf Druckmaschinen Bezug genommen wird, ist die Erfindung nicht darauf beschränkt, sondern vielmehr auf alle Arten von Bearbeitungsmaschinen gerichtet, bei denen eine Warenbahn bzw. Materialbahn bearbeitet wird. Die Erfindung ist aber insbesondere bei Druckmaschinen wie z.B. Zeitungsdruckmaschinen, Akzidenzdruckmaschinen, Tiefdruckmaschinen, Inline-Flexodruckmaschinen, Verpackungsdruckmaschinen oder Wertpapierdruckmaschinen sowie bei Verarbeitungsmaschinen wie z.B. Beutelmaschinen, Briefumschlagsmaschinen oder Verpackungsmaschinen einsetzbar. Die Warenbahn kann aus Papier, Stoff, Pappe, Kunststoff, Metall, Gummi, in Folienform usw. ausgebildet sein.

### Stand der Technik

Bei Bearbeitungsmaschinen, insbesondere Druckmaschinen, wird eine Warenbahn entlang von angetriebenen Achsen (Bahntransportachsen) wie z.B. Zugwalzen oder Vorschubwalzen und nicht angetriebenen Achsen wie z.B. Umlenk-, Leit-, Trocknungs- oder Kühlwalzen bewegt. Die Warenbahn wird gleichzeitig mittels meist ebenfalls angetriebener Bearbeitungsachsen bearbeitet, bspw. bedruckt, gestanzt, geschnitten, gefalzt usw.

Die Bahnspannung der Warenbahn wird bspw. über sog. Klemmstellen beeinflusst, die die Warenbahn reib-, form- oder kraftschlüssig einklemmen. Es handelt sich dabei regelmäßig um angetriebene Transport- oder Bearbeitungswerke. Bei einer Tiefdruckmaschine wird eine Klemmstelle üblicherweise durch ein Druckwerk, bei dem eine reibschlüssige Einheit zwischen dem angetriebenen Druckzylinder, dem Presseur und der Materialbahn besteht, gebildet. Die Warenbahn ist in Bahnspannungsabschnitte unterteilt, wobei ein Bahnspannungsabschnitt von zwei Klemmstellen begrenzt wird. Innerhalb eines Bahnspannungsabschnitts können weitere angetriebene und/oder nicht angetriebene Achsen angeordnet sein. Oftmals ist die gesamte Warenbahn in mehrere Bahnspannungsabschnitte, mitunter auch mit unterschiedlichen Bahnspannungssollwerten, unterteilt. Zur Aufrechterhaltung der Sollwerte wird üblicherweise eine Bahnspannungsregelung eingesetzt.

In der WO 02/07974 A wird ein Verfahren zur Regelung einer Bahnspannung in einer Druckmaschine offenbart. Zur Beeinflussung der Bahnspannung wird ein Abstand zwischen zwei die Warenbahn einklemmenden Zylindern verändert. Eine solche Abstandsänderung wirkt sich jedoch auf beide an diese Klemmstelle angrenzenden Bahnspannungsabschnitte aus. Eine Entkopplung der Stellbewegung wird nicht behandelt.

In der DE 103 35 885 A1 wird eine kombinierte Register- und Bahnspannungsregelung offenbart. Zur Entkopplung des Registers von Bahnspannungseinstellvorgängen wird eine Upstream-Strategie für die Bahnspannungsregelung vorgeschlagen. In diesem Fall ist jedoch die Bahnspannung der stromabwärtigen Bahnspannungsabschnitte nicht von der Einstellung entkoppelt.

Ebenfalls bekannte Downstream-Strategien, die eine Entkopplung stromabwärtiger Bahnspannungsabschnitte möglich machen würden, erfordern die Beaufschlagung der stromabwärtigen Begrenzungsklemmstelle des Bahnspannungsabschnitts. Ist diese Klemmstelle jedoch nicht einstellbar, kann eine entkoppelte Bahnspannnungseinstellung bzw. -regelung nicht erfolgen.

Der Erfindung liegt daher die Aufgabe zugrunde, ein verbessertes Verfahren zum Einstellen der Bahnspannung anzugeben, das auch nicht einstellbare Klemmstellen berücksichtigt.

Diese Aufgabe wird gelöst durch ein Verfahren zur Bahnspannungseinstellung, ein Computerprogramm sowie ein Computerprogrammprodukt mit den Merkmalen der unabhängigen Patentansprüche. Vorteilhafte Weiterbildungen sind Gegenstand der Unteransprüche sowie der nachfolgenden Beschreibung.

### Vorteile der Erfindung

Mit der erfindungsgemäßen Lösung kann eine Bahnspannungsregelung bereitgestellt werden, die durch Kombination von Upstream- und Downstream-Strategien flexibel an die Gegebenheiten der zugrunde liegenden Maschine anpassbar ist. Insbesondere können Bahnspannungsabschnitte entkoppelt beeinflusst werden, deren stromabwärtige Klemmstelle nicht verstellbar ist. Im Stand der Technik sind keine Regelstrategien bekannt, die eine Entkopplung der Bahnspannungseinstellung über nicht-verstellbare Klemmstellen hinweg ermöglichen würden.

Bei einer Downstream-Strategie erfolgt eine Verstellung der den Bahnspannungsabschnitt stromabwärts begrenzenden Klemmstelle. Wenigstens eine nachfolgende Klemmstelle kann dynamisch oder statisch unter Berücksichtigung unterschiedlicher Zeitglieder und/oder Amplituden verstellt werden. Bei einer Upstream-Strategie wird die betreffende Klemmstelle nicht verstellt. Wenigstens eine davor liegende Klemmstelle wird statisch oder dynamisch unter Berücksichtigung unterschiedlicher Zeitglieder und/oder Amplituden verstellt.

Durch die erfindungsgemäße Lösung, d.h. Vorsteuerung stromaufwärtiger sowie stromabwärtiger Klemmstellen, wird die Ausregelung einer Bahnspannungsabweichung weitgehend entkoppelt. Im bevorzugten Fall der Vorsteuerung aller anderen Klemmstellen ändert sich nur die Bahnspannung in dem zu korrigierenden Bahnspannungsabschnitt ohne Auswirkungen auf die nachfolgenden bzw. vorhergehenden Abschnitte. In der Folge wird die Makulatur wesentlich vermindert sowie die Bearbeitungsgenauigkeit erhöht.

Es versteht sich, dass die Erfindung neben der Einstellung der Bahnspannung ebenso die Einstellung einer Zugkraft oder einer Dehnung umfasst, welche ebenso unmittelbar eine Spannungsänderung herbeiführen.

Vorteilhafterweise wird eine Bahnspannungsregelung durchgeführt. Es versteht sich für den Fachmann, dass die erfindungsgemäße Einstellung als Teil einer Regelung einsetzbar ist.

Vorteilhafterweise wird die Vorsteuerung mit unterschiedlichen Amplituden, bspw. gewichtet, und/oder unterschiedlichem Zeitverhalten durchgeführt. Beispielsweise können die Stellbefehle für die Klemmstellen, die der nicht verstellten Klemmstelle benachbart sind, eine größere Amplitude aufweisen und/oder der zeitliche Stellbefehlsverlauf einen anderen, insbesondere größeren, Anstieg oder Abfall zeigen als für weiter entfernte Klemmstellen.

In weiterer Ausgestaltung werden die wenigstens eine im Bahnspannungsverlauf vor der ersten befindliche Klemmstelle und/oder die wenigstens eine im Bahnspannungsverlauf nach der zweiten befindliche Klemmstelle statisch und/oder dynamisch in Abhängigkeit von dem ersten Stellbefehl vorgesteuert. Die Art der Vorsteuerung, d.h. statisch oder dynamisch, kann für jede vorzusteuernde Klemmstelle separat anhand der Gegebenheiten ausgewählt und eingestellt werden.

Die Upstream-Vorsteuerung kann bspw. ein statisches Verhalten, bspw. ein reines Proportionalverhalten, umfassen. Für die Downstream-Vorsteuerung bietet sich insbesondere ein dynamisches Proportional-, Integral-, Verzögerungsglied oder Differenzialverhalten an. Im Folgenden soll unter "dynamisch" ein zeitveränderliches Verhalten verstanden werden, bei dem die Ausgangsgröße auch bei konstanter Eingangsgröße über die Zeit variiert, bspw. Proportionalglieder mit Verzögerung PT1, PT2, PTn, Differentialglieder DT1, DT2, DTn, Integralglieder Itl, Itn, Totzeitglieder oder beliebige Kombinationen davon.

Die Parameter der dynamischen Verkopplung, insbesondere die Zeitkonstanten, können zur Druckmaschinengeschwindigkeit, vorzugsweise proportional zur reziproken Druckmaschinengeschwindigkeit, adaptiert werden. Ergänzend ist es zweckmäßig, die Parameter der dynamischen Verkopplung an die Warenbahnlänge zu adaptieren. Dabei können die Parameter der dynamischen Verkopplung insbesondere proportional an die Warenbahnlänge und/oder Warenbahnbreite adaptiert werden. Die Parameter der Verkopplung können auch an den Bedruckstofftyp (Elastizitätsmodul) adaptiert werden. Eine Adaption der Parameter und der Zeitglieder kann mittels Fuzzy-Techniken, modellbasierter Techniken, z.B. Modellfolgeregelung, Beobachter-Techniken oder Kalman-Techniken erfolgen.

Vorteilhafterweise ist eine selbsttätige bzw. automatische Anpassung von dynamischen Zeitgliedern insbesondere an die Bahngeschwindigkeit und/oder die Längen durchführbar. Aus diesem Grund ist es in einer Ausgestaltung der Erfindung sinnvoll, die Bahngeschwindigkeit und/oder die Längen zwischen Druckwerken automatisch zu messen und die entsprechenden Zeitkonstanten der Zeitglieder anzupassen, so dass die dynamischen Zeitglieder nicht durch Geschwindigkeits- und/oder Längenänderungen verfälscht werden. Somit ergibt sich u.a. die Möglichkeit, dass eine selbständige Geschwindigkeits- und/oder Längenadaption und daraus resultierend eine selbständige Anpassung der dynamischen Zeitglieder durchgeführt wird.

Vorteilhafterweise werden alle im Bahnspannungsverlauf vor der ersten Klemmstelle angeordneten Klemmstellen, die als Bearbeitungseinrichtung ausgebildet sind, statisch in Abhängigkeit von dem ersten Stellbefehl vorgesteuert. Optional können auch nicht als Bearbeitungseinrichtungen ausgebildete Klemmstellen wie z.B. Einzugswerk, Abwickler usw. vorgesteuert werden.

In einer anderen Ausgestaltung werden alle im Bahnspannungsverlauf nach der zweiten Klemmstelle angeordneten Klemmstellen, die als Bearbeitungseinrichtung ausgebildet sind, dynamisch in Abhängigkeit von dem ersten Stellbefehl vorgesteuert. Optional können auch nicht als Bearbeitungseinrichtungen ausgebildete Klemmstellen wie z.B. Auszugswerk, Aufwickler usw. vorgesteuert werden.

Die stromaufwärtige und stromabwärtige Vorsteuerung wird dabei zweckmäßigerweise nur bis zu der letzten Klemmstelle durchgeführt, die durch die Bahnspannungseinstellung beeinflusst würde. Bspw. bei Druckmaschinen sind unterschiedlicher Aggregate, wie z.B. Kühl- oder Trocknungseinrichtungen, bekannt, die in bestimmten Fällen aufgrund der Materialbeeinflussung eine Entkopplung der Bahnspannung vornehmen, sodass sich eine Bahnspannungsänderung nicht über diese Aggregate hinaus fortpflanzt. Bahnspannungsabschnitte mit derartigen Aggregaten werden in diesen Fällen als "selbstkompensierend" bzw. "entkoppelnd" bezeichnet. Gemäß einer zweckmäßigen Ausgestaltung werden somit nur die Klemmstellen von nicht selbstkompensierenden Bahnspannungsabschnitten vorgesteuert. In anderen Worten erfolgt die Vorsteuerung ausgehend vom beeinflussten Bahnspannungsabschnitt stromaufwärts und/oder stromabwärts bis zum jeweils nächsten selbstkompensierenden Bahnspannungsabschnitt.

Bei einer bevorzugten Ausgestaltung wird die Bahnspannung in den Bahnspannungsabschnitten mittels Messgliedern, vorzugsweise Kraftmessdosen, mittels des Antriebsmomentes einer diesen Bahnspannungsabschnitt begrenzenden Klemmstelle und/oder mittels Beobachtern (Regelungstechnik) ermittelt.

Zweckmäßigerweise wird die Bahnspannung in einem Bahnspannungsabschnitt mittels Winkelverstellung, Geschwindigkeitsaufschaltung und/oder Begrenzen des Antriebsmoments wenigstens einer diesen Bahnspannungsabschnitt begrenzenden Klemmstelle eingestellt.

Eine erfindungsgemäße Recheneinheit ist, insbesondere programmtechnisch, dazu eingerichtet, ein erfindungsgemäßes Verfahren unter Verwendung einer Verarbeitungsmaschine durchzuführen.

Die Erfindung betrifft zudem ein Computerprogramm mit Programmcodemitteln, um alle Schritte gemäß einem erfindungsgemäßen Verfahren durchzuführen, wenn das Computerprogramm auf einem Computer oder einer entsprechenden Recheneinheit ausgeführt wird.

Das erfindungsgemäß vorgesehene Computerprogrammprodukt mit Programmcodemitteln, die auf einem computerlesbaren Datenträger gespeichert sind, ist zum Durchführen aller Schritte gemäß einem erfindungsgemäßen Verfahren ausgebildet, wenn das Computerprogramm auf einem Computer oder einer entsprechenden Recheneinheit ausgeführt wird. Geeignete Datenträger sind insbesondere Disketten, Festplatten, Flash-Speicher, EEPROMs, CD-ROMs, DVDs u.a.m. Auch ein Download eines Programms über Computernetze (Internet, Intranet usw.) ist möglich.

Weitere Vorteile und Ausgestaltungen der Erfindung ergeben sich aus der Beschreibung und der beiliegenden Zeichnung.

Es versteht sich, dass die vorstehend genannten und die nachfolgend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Die Erfindung ist anhand von Ausführungsbeispielen in der Zeichnung schematisch dargestellt und wird im Folgenden unter Bezugnahme auf die Zeichnung ausführlich beschrieben.

### Figurenbeschreibung

- Figur 1: zeigt in schematischer Darstellung ein Beispiel für eine gängige Upstream-Strategie bei einer Bahnspannungsabweichung in einem Bahnspannungsabschnitt.
- Figur 2: zeigt in schematischer Darstellung ein Beispiel für eine erfindungsgemäße Regelstrategie bei einer Bahnspannungsabweichung in einem Bahnspannungsabschnitt.

In Figur 1 wird eine bekannte Upstream-Regelstrategie am Beispiel der Bahnspannungsregelung in einer Druckmaschine beschrieben. Es ist ein schematischer Ausschnitt einer Druckmaschine 10 dargestellt, in der eine Materialbahn 101 durch fünf hier als Druckwerke 1 bis 5 ausgebildete Klemmstellen transportiert und bearbeitet wird. Zwischen jeweils zwei benachbarten Klemmstellen ist ein Bahnspannungsabschnitt ausgebildet. Beispielsweise ist ein Bahnspannungsabschnitt 12 durch die Druckwerke 1 und 2 begrenzt, ein Bahnspannungsabschnitt 23 durch die Druckwerke 2 und 3, ein Bahnspannungsabschnitt 34 durch die Druckwerke 3 und 4 und ein Bahnspannungsabschnitt 45 durch die Druckwerke 4 und 5. Die Druckmaschine weist weiterhin hier als Kraftmessdosen 121 bis 124 ausgebildete Bahnspannungssensoren zur Ermittlung der Bahnspannung bzw. der Zugkraft in den jeweiligen Bahnspannungsabschnitten auf. In der gezeigten Darstellung wird die Bahnspannung über die Umfangsgeschwindigkeiten v₁ bis V₅ der Druckwerke 1 bis 5 eingestellt.

Die physikalischen Parameter, nämlich die Länge 1, die Dehnung ε und die Bahnspannung bzw. Zugkraft F der einzelnen Bahnspannungsabschnitte sind in der Figur ebenfalls angegeben.

Zur Einstellung der Bahnspannung in dem Bahnspannungsabschnitt 34 werden bei der dargestellten Upstream-Strategie die Druckwerke 1 bis 3 verstellt, wodurch die Bahnspannungen in den Bahnspannungsabschnitten 12 und 23 von der Änderung im Bahnspannungsabschnitt 34 entkoppelt werden können. Allerdings ist es bei der bekannten Lösung nicht möglich, auch die Bahnspannung in dem Bahnspannungsabschnitt 45 von der Änderung in dem Bahnspannungsabschnitt 34 zu entkoppeln.

Anhand Figur 2 wird im Folgenden erläutert, wie durch die erfindungsgemäße Lösung eine Entkopplung der stromabwärtigen Bahnspannungsabschnitte zu erreichen ist. Dabei sind gleiche Elemente mit gleichen Bezugszeichen versehen. Es ist eine Druckmaschine 100 gezeigt, die gemäß der beispielhaften Ausgestaltung geregelt wird.

Zur Entkopplung der Bahnspannung in dem Bahnspannungsabschnitt 45 von einer Änderung in dem Bahnspannungsabschnitt 34 wird gemäß der dargestellten bevorzugten Ausführungsform der Erfindung eine dynamische Vorsteuerung des Druckwerks 5 durchgeführt. Die dynamische Vorsteuerung erfolgt beispielsweise über 'ein PTl-Glied 301, wobei eine Proportionalverstärkung P=1 und eine Zeitkonstante T=l₃₄/v gewählt werden. v bezeichnet die Bahngeschwindigkeit. Schließen sich dem Druckwerk 5 weitere (in der Abb. nicht dargestellte) Klemmstellen an, wird die Vorsteuerung stromabwärts zweckmäßigerweise bis zum nächsten selbstkompensierenden bzw. entkoppelnd Bahnspannungsabschnitt fortgesetzt. Die Vorsteuerung weiterer Klemmstellen erfolgt vorzugsweise ebenfalls dynamisch über ein PT1-Glied mit denselben Parametern P=1 und T=l₃₄/v. Es versteht sich, dass die Vorsteuerung auch über andere Glieder, wie z.B. PTn, DTn, Itn, Totzeitglieder usw., oder beliebige Kombinationen davon erfolgen kann.

Die Upstream-Vorsteuerung der Druckwerke 1 und 2 erfolgt vorzugsweise statisch über jeweils ein Proportional-Glied 302, 303 mit der Proportionalverstärkung P=1.

Die Längen 1, die Elastizitätsmodule E sowie die Bahngeschwindigkeit v können vorzugsweise zur automatischen Anpassung der Parameter der dynamischen Glieder, insbesondere der Zeitkonstanten, verwendet werden.

Die Erfindung ist insbesondere zur Bahnspannungsregelung in Maschinen geeignet, die aufgrund besonderer Gegebenheiten eine nicht-verstellbare Klemmstelle aufweisen. Am Beispiel von Figur 2 würde es sich dabei um das Druckwerk 4 handeln.

Zur Entkopplung der Bahnspannungseinstellung in dem Bahnspannungsabschnitt 34 durch Änderung der Winkelgeschwindigkeit an Klemmstelle 3 erfolgt sowohl eine statische Vorsteuerung der Klemmstellen 1 und 2 als auch eine dynamische Vorsteuerung der Klemmstelle 5. Optional können vor der Klemmstelle 1 befindliche Komponenten (z.B. Abwickler und/oder Einzugswerk) ebenfalls vorgesteuert werden. Ebenso können alle oder aüsgewählte weitere Klemmstellen 6, ... , n sowie optional Auszugswerk und Aufwickler vorgesteuert werden.

Durch die aufgezeigte erweiterte Upstream-Vorsteuerung ist es möglich, alle anderen Teil-Bahnspannungen, vor allem die Bahnspannung in dem Bahnspannungsabschnitt 45, ohne explizite Bahnspannungsregelungen konstant zu halten. Hierbei ist zu beachten, dass die Zeitkonstante der zusätzlichen dynamischen Downstream-Vorsteuerung den Streckenverhältnissen entsprechen sollte.

Durch die gezeigte Ausgestaltung der Erfindung ist es möglich, bei einer bahnverarbeitenden Maschine selbst einen Teil-Bahnspannungsabschnitt entkoppelt zu regeln; der von einer nicht-verstellbaren Klemmstelle stromabwärts begrenzt wird.

Die Ist-Bahnspannungen, die für die Regelung benötigt werden, können über Kraftmessdosen gemessen, modellbasiert berechnet bzw. beobachtet werden.

## Patentansprüche

1. Verfahren zur Bahnspannungseinstellung bei einer Bearbeitungsmaschine zur Bearbeitung einer Warenbahn (101), insbesondere einer wellenlose Druckmaschine (100),
wobei zur Einstellung der Bahnspannung in einem ersten, durch eine erste Klemmstelle (3) stromaufwärts und eine zweite Klemmstelle (4) stromabwärts begrenzten Bahnspannungsabschnitt (34) die erste Klemmstelle (3) mit einem Stellbefehl beaufschlagt wird und
wenigstens eine (1, 2) im Bahnspannungsverlauf vor der ersten Klemmstelle (3) befindliche und wenigstens eine (5) im Bahnspannungsverlauf nach der zweiten Klemmstelle (4) befindliche Klemmstelle in Abhängigkeit von dem ersten Stellbefehl vorgesteuert werden, wobei die zweite Klemmstelle (4) nicht verstellt wird.

2. Verfahren nach Anspruch 1, bei dem die Bahnspannung geregelt wird.

3. Verfahren nach Anspruch 1 oder 2, bei dem die Vorsteuerung mit unterschiedlichen Amplituden und/oder unterschiedlichem Zeitverhalten erfolgt.

4. Verfahren nach einem der vorstehenden Ansprüche, bei dem die wenigstens eine im Bahnspannungsverlauf vor der ersten (3) befindliche Klemmstelle (1, 2) statisch oder dynamisch in Abhängigkeit von dem ersten Stellbefehl vorgesteuert wird.

5. Verfahren nach einem der vorstehenden Ansprüche, bei dem die wenigstens eine im Bahnspannungsverlauf nach der zweiten (4) befindliche Klemmstelle (5) dynamisch oder statisch in Abhängigkeit von dem ersten Stellbefehl vorgesteuert wird.

6. Verfahren nach Anspruch 4 oder 5, bei dem die dynamische Vorsteuerung ein PT1-, PT2-, PTn-, DT1-, DT2-, DTn-, IT1-, ITn- und/oder Totzeitverhalten umfasst.

7. Verfahren nach Anspruch 5 oder 6, bei dem das Zeitverhalten der dynamischen Vorsteuerung proportional zu einer Warenbahnlänge und/oder reziprok zur Maschinengeschwindigkeit durchgeführt wird.

8. Verfahren nach einem der vorstehenden Ansprüche, bei dem alle im Bahnspannungsverlauf vor der ersten (3) angeordneten Klemmstellen (1, 2), die als Bearbeitungseinrichtungen ausgebildet sind, statisch in Abhängigkeit von dem ersten Stellbefehl vorgesteuert werden.

9. Verfahren nach einem der vorstehenden Ansprüche, bei dem alle im Bahnspannungsverlauf nach der zweiten (4) angeordneten Klemmstellen (5), die als Bearbeitungseinrichtungen ausgebildet sind, dynamisch in Abhängigkeit von dem ersten Stellbefehl vorgesteuert werden.

10. Verfahren nach einem der vorstehenden Ansprüche, bei dem die Bahnspannung in den Bahnspannungsabschnitten mittels Messgliedern, vorzugsweise Kraftmessdosen (121 bis 124), mittels des Antriebsmomentes wenigstens einer diesen Bahnspannungsabschnitt (12, 23, 34, 45) begrenzenden Klemmstelle (1, 2, 3, 5) und/oder mittels Beobachtern ermittelt wird.

11. Verfahren nach einem der vorstehenden Ansprüche, bei dem die Bahnspannung in einem Bahnspannungsabschnitt (12, 23, 34, 45) mittels Winkelverstellung, Geschwindigkeitsaufschaltung und/oder Begrenzung des Antriebsmomentes wenigstens einer diesen Bahnspannungsabschnitt begrenzenden Klemmstelle (1, 2, 3, 5) eingestellt wird.

12. Computerprogramm mit Programmcodemitteln, um alle Schritte eines Verfahrens nach einem der Ansprüche 1 bis 11 durchzuführen, wenn das Computerprogramm auf einem Computer oder einer entsprechenden Recheneinheit ausgeführt wird.

13. Computerprogrammprodukt mit Programmcodemitteln, die auf einem computerlesbaren Datenträger gespeichert sind, um alle Schritte eines Verfahrens nach einem der Ansprüche 1 bis 11 durchzuführen, wenn das Computerprogramm auf einem Computer oder einer entsprechenden Recheneinheit ausgeführt wird.

## Claims

1. Method of setting web tensioning in a processing machine for processing a material web (101), in particular in a shaftless printing machine (100), wherein, for the purpose of setting the web tensioning in a first web-tensioning portion (34), which is bounded upstream by a first clamping location (3) and downstream by a second clamping location (4), the first clamping location (3) is given a control command, and at least one clamping location (1, 2) which is located upstream of the first clamping location (3), as seen over the course of the web tensioning, and at least one clamping location (5) which is located downstream of the second clamping location (4), as seen over the course of the web tensioning, are precontrolled in dependence on the first control command, where the second clamping location (4) is not adjusted.

2. Method according to Claim 1, in which the web tensioning is regulated.

3. Method according to Claim 1 or 2, in which the precontrol takes place with different amplitudes and/or different time responses.

4. Method according to one of the preceding claims, in which the at least one clamping location (1, 2) which is located upstream of the first clamping location (3), as seen over the course of the web tensioning, is precontrolled statically or dynamically in dependence on the first control command.

5. Method according to one of the preceding claims, in which the at least one clamping location (5) which is located downstream of the second clamping location (4), as seen over the course of the web tensioning, is precontrolled dynamically or statically in dependence on the first control command.

6. Method according to Claim 4 or 5, in which the dynamic precontrol comprises a PT1, PT2, PTn, DT1, DT2, DTn, IT1, ITn and/or dead-time response.

7. Method according to Claim 5 or 6, in which the time response of the dynamic precontrol is carried out in proportion to a material-web length and/or reciprocally in relation to the machine speed.

8. Method according to one of the preceding claims, in which all the clamping locations (1, 2) which are arranged upstream of the first clamping location (3), as seen over the course of the web tensioning, and are designed as processing devices, are precontrolled statically in dependence on the first control command.

9. Method according to one of the preceding claims, in which all the clamping locations (5) which are arranged downstream of the second clamping location (4), as seen over the course of the web tensioning, and are designed as processing devices, are precontrolled dynamically in dependence on the first control command.

10. Method according to one of the preceding claims, in which the web tensioning in the web-tensioning portion is determined by means of measuring elements, preferably load cells (121 to 124), by means of the driving torque of at least one clamping location (1, 2, 3, 5) which bounds this web-tensioning portion (12, 23, 34, 45) and/or by means of observers.

11. Method according to one of the preceding claims, in which the web tensioning in a web-tensioning portion (12, 23, 34, 45) is set by means of angular adjustment, rate feedback and/or limitation of the driving torque of at least one clamping location (1, 2, 3, 5) which bounds this web-tensioning portion.

12. Computer program with program code means for carrying out all the steps of a method according to one of Claims 1 to 11 if the computer program is run on a computer or a corresponding computing unit.

13. Computer program product with program code means which are stored in a computer-readable data carrier for carrying out all the steps of the method according to one of Claims 1 to 11 if the computer program is run on a computer or a corresponding computing unit.

## Revendications

1. Procédé de réglage de la tension de nappe dans une machine de traitement destinée à traiter une nappe de matière (101), en particulier une machine d'impression (100) dépourvue d'arbre,
dans lequel un ordre de réglage est appliqué sur le premier emplacement de serrage (3) pour régler la tension de nappe dans une partie (34) sous tension de la nappe limitée en amont par un premier emplacement de serrage (3) et en aval par un deuxième emplacement de serrage (4) et
dans lequel au moins un emplacement de serrage (1, 2) situé dans la direction de la tension de la nappe en amont du premier emplacement de serrage (3) et au moins un emplacement de serrage (5) situé dans la direction de la tension de la nappe en aval du deuxième emplacement de serrage (4) sont pré-commandés en fonction du premier ordre de réglage, le deuxième emplacement de serrage (4) n'étant pas déplacé.

2. Procédé selon la revendication 1, dans lequel la tension de la nappe est régulée.

3. Procédé selon les revendications 1 ou 2, dans lequel la pré-commande s'effectue à différentes amplitudes et/ou selon différentes évolutions dans le temps.

4. Procédé selon l'une des revendications précédentes, dans lequel le ou les emplacements de serrage (1, 2) situés en amont du premier emplacement de serrage (3) dans la direction de la tension de la nappe est précommandé statiquement ou dynamiquement en fonction du premier ordre de réglage.

5. Procédé selon l'une des revendications précédentes, dans lequel le ou les emplacements de serrage (5) situés en aval du deuxième emplacement de serrage (4) dans la direction de la tension de la nappe sont commandés dynamiquement ou statiquement en fonction du premier ordre de réglage.

6. Procédé selon les revendications 4 ou 5, dans lequel la pré-commande dynamique présente un comportement PT1-, PT2-, PTn-, DT1-, DT2-, DTn-, IT1-, ITn- et/ou à temps mort.

7. Procédé selon les revendications 5 ou 6, dans lequel l'évolution temporelle de la pré-commande dynamique est réalisée proportionnellement à la longueur de la nappe de matière et/ou à l'inverse de la vitesse de la machine.

8. Procédé selon l'une des revendications précédentes, dans lequel tous les emplacements de serrage (1, 2) disposés en amont du premier emplacement de serrage (3) dans la direction de la tension de la nappe et configurés comme dispositifs de traitement sont pré-commandés statiquement en fonction du premier ordre de réglage.

9. Procédé selon l'une des revendications précédentes, dans lequel tous les emplacements de serrage (5) situés après le deuxième emplacement de serrage (4) et configurés comme dispositifs de traitement sont pré-commandés dynamiquement en fonction du premier ordre de réglage.

10. Procédé selon l'une des revendications précédentes, dans lequel la tension de la nappe dans les parties sous tension de la nappe est déterminée au moyen d'organes de mesure, de préférence de boîtiers de mesure de force (121 à 124), au moyen du couple d'entraînement d'au moins un emplacement de serrage (1, 2, 3, 5) qui délimite une partie sous tension (12, 23, 34, 45) de la nappe et/ou au moyen d'observateurs.

11. Procédé selon l'une des revendications précédentes, dans lequel la tension de la nappe dans une partie (12, 23, 34, 45) sous tension de la nappe est réglée au moyen d'un déplacement angulaire, d'un branchement de vitesse et/ou par limitation du couple d'entraînement d'au moins un emplacement de serrage (1, 2, 3, 5) qui délimite ses parties sous tension de la nappe.

12. Programme informatique doté de moyens de codes de programme en vue d'exécuter toutes les étapes d'un procédé selon l'une des revendications 1 à 11 lorsque le programme informatique est exécuté sur un ordinateur ou sur une unité de calcul appropriée.

13. Produit de programme informatique doté de moyens de codes de programme conservés sur un support de données lisibles par ordinateur en vue d'exécuter toutes les étapes d'un procédé selon l'une des revendications 1 à 11 lorsque le programme informatique est exécuté sur un ordinateur ou sur une unité de calcul appropriée.
